# FASCICULE DE BREVET EUROPEEN

(11) **EP 2 444 860 B1**
(45) Date de publication et mention de la délivrance du brevet: **13.11.2019**
(21) Numéro de dépôt: 10188373.4
(22) Date de dépôt: 21.10.2010
(51) Int. Cl.: G04B 15/14, G04B 15/08

(54) **Mécanisme régulateur pour pièce d'horlogerie**
Reguliervorrichtung für Uhr
Regulating mechanism for a Timepiece

(43) Date de publication de la demande: 25.04.2012
(73) Titulaire: Audemars Piguet (Renaud et Papi) SA, 2400 Le Locle (CH)
(72) Inventeur: Papi, Giulio, 2300, La Chaux-de-Fonds (CH)
(74) Mandataire: BOVARD AG

(56) Documents cités:
- EP-A1- 1 276 021
- EP-A1- 1 710 636
- EP-A1- 2 105 806
- EP-A1- 2 407 830
- EP-A1- 2 504 737
- CH-A- 2 035
- CH-A- 502 638
- FR-A1- 2 928 015
- GB-A- 146 009
- US-A- 54 277

## Description

L'invention se rapporte à un mécanisme régulateur pour pièce d'horlogerie.

Mécanisme régulateur connu sous le nom d'échappement à ancre qui permet de réguler la vitesse d'un mouvement moteur produit par un organe moteur, tel barillet à un ressort, afin que ce mouvement moteur soit transmis à au moins un organe d'affichage, tel une aiguille combinée à un cadran.

Un tel mécanisme régulateur comprend classiquement au moins trois organes fonctionnels connus sous les noms de balancier, d'ancre et de roue d'échappement, le balancier coopérant avec l'ancre qui elle même coopère avec la roue d'échappement.

La roue d'échappement est une roue dentée qui est destinée à entraîner de manière régulée au moins un organe d'affichage et est, à cet effet, sollicitée en rotation par un organe moteur.

L'ancre a pour fonction de séquencer précisément la rotation de la roue d'échappement et consiste en un organe qui, monté basculant sur un axe, entre deux positions extrêmes appelées première position et seconde position, coopère avec la denture de cette roue de manière à, alternativement, autoriser et entraver sa rotation tout en prélevant sur cette roue un mouvement moteur permettant d'entretenir son propre mouvement de basculement.

Le balancier a pour fonction de séquencer précisément le basculement de l'ancre et consiste en un volant d'inertie qui, monté oscillant sur un axe, d'une part, est accouplé à un ressort spiral destiné à participer à une fonction d'entretien d'une oscillation de ce volant et, d'autre part, coopère avec l'ancre de manière à, alternativement, autoriser et entraver son basculement tout en prélevant sur l'ancre ou sur la roue d'échappement un mouvement moteur permettant d'entretenir son propre mouvement d'oscillation.

Il existe de très nombreuses variantes de ce mécanisme régulateur à ancre et notamment des variantes qui se distinguent essentiellement par la configuration, à savoir les particularités, de leur ancre.

Deux des mécanismes régulateurs à ancre fréquemment utilisés par les horlogers sont les mécanismes dits à "ancre Robin" et à "ancre suisse".

Ces mécanismes sont sensibles aux brusques déplacements des pièces d'horlogerie qu'ils équipent et, particulièrement, sont sensibles aux brusques accélérations, tels les chocs, subis par les pièces d'horlogerie.

En effet, les accélérations brusques induisent des basculements non contrôlés de l'ancre, notamment, le basculement d'une position extrême vers l'autre, ce qui, au moins, perturbe le fonctionnement du mouvement d'horlogerie.

Pour remédier à cet inconvénient, il est connu :
- d'équiper le balancier d'un plateau circulaire qui, appelé petit plateau, présente une face périphérique cylindrique de révolution avec une encoche radiale,
- d'équiper la partie de l'ancre qui coopère avec le balancier d'un élément saillant qui, appelé dard, est destiné à,
   - dans une position prédéterminée d'oscillation du balancier, s'engager dans l'encoche du petit plateau de manière à, lors de l'oscillation du balancier, autoriser le basculement de l'ancre d'une position extrême de basculement vers une autre,
   - dans les autres positions d'oscillation du balancier, en cas de brusque accélération appliquée au mouvement (c'est-à-dire de choc), venir coopérer avec une butée que constitue la face périphérique du petit plateau et ainsi interdire le basculement inopportun de l'ancre d'une position extrême vers une autre.

Il est connu d'adopter ces particularités techniques pour sécuriser le fonctionnement d'un mécanisme à ancre Robin ou à ancre suisse.

Cependant l'homme de l'art a constaté qu'un fonctionnement parfaitement sécurisé ne peut être obtenu que pour le mécanisme à ancre suisse (figure 1) mais non pour le mécanisme à ancre Robin (figure 2).

En effet, l'ancre Robin a une amplitude de basculement qui est réduite par rapport à l'amplitude de basculement de l'ancre suisse et la valeur de pénétration du dard dans l'encoche du petit plateau doit être réduite, à défaut de quoi le passage d'une position de basculement à une autre est impossible compte tenu de la valeur réduite de l'amplitude du basculement et donc de la valeur réduite de l'arc de cercle décrit par l'extrémité du dard.

Du fait de cette faible valeur de pénétration du dard dans l'encoche, les tolérances de fabrication ainsi que les jeux de fonctionnement et la présence de dispositifs amortisseurs sur les axes d'oscillation ou de basculement rendent la fonction du dard aléatoire, car le dard peut, dans certains cas, franchir la butée que constitue la face périphérique du petit plateau, c'est-à-dire sans que l'encoche du petit plateau soit placée dans une positon autorisant ce basculement (figure 2).

L'homme de l'art qui connaît bien les avantages du mécanisme à ancre Robin par rapport au mécanisme à ancre suisse, notamment le fait que le mécanisme à ancre Robin s'affranchit d'une lubrification, cherche cependant à perfectionner le mécanisme à ancre Robin.

A titre d'illustration, un perfectionnement a été décrit dans la demande de brevet EP-A-1122617.

Ce perfectionnement fonctionne correctement, mais la titulaire cherche encore d'autres solutions techniques.

FR 2 928 015 concerne un dispositif d'échappement à ancre à impulsion tangentielle, le dispositif comportant une roue d'échappement à dents, une ancre et au moins un balancier-spiral, l'ancre étant en deux parties pivotant chacune sur un axe distinct, les deux parties étant articulées entre elles par l'intermédiaire de deux bras de transmission se terminant à leurs extrémités adjacentes par une articulation commune afin de faire tourner les deux parties de l'ancre à la même vitesse mais en sens opposés. Chaque partie de l'ancre comporte une levée de repos et une levée d'impulsion, cette dernière recevant des poussées des dents de la roue d'échappement d'une manière tangentielle.

EP 1 710 636 a pour but de proposer un système d'échappement bénéficiant du rendement mécanique d'un échappement à détente, sans en présenter les inconvénients. De façon plus précise, l'invention concerne un échappement pour montre mécanique comprenant : une roue d'échappement reliée cinématiquement à une source d'énergie ; un plateau monté sur un balancier comportant, sur deux niveaux différents, une cheville et une palette d'impulsion coopérant avec la roue d'échappement ; un organe de limitation accomplissant un mouvement périodique au cours duquel il coopère avec la cheville pour limiter la course du plateau ; et un organe de commande muni d'une levée de repos accomplissant, à partir d'une position stable dans laquelle la roue d'échappement est appuyée sur la levée de repos, un mouvement périodique au cours duquel cette roue est libérée et donne une impulsion à la palette d'impulsion.

EP 1 276 021 est relative à un échappement disposé entre un rouage et un plateau auquel est attaché un balancier d'un garde-temps, le balancier étant apte à parcourir un arc d'oscillation libre et à recevoir des impulsions d'entretien des oscillations, cet échappement comportant notamment une roue dentée entraînée par le rouage. Il comporte en outre une première et une seconde bascules aptes à recevoir alternativement des impulsions engendrées par la roue. La seconde bascule est également apte à transmettre les impulsions reçues à la première bascule qui est apte à transmettre les impulsions reçues de la roue et celles reçues de la seconde bascule à un plateau qui porte un balancier-spiral. Les bascules sont arrangées pour bloquer alternativement la roue après chaque impulsion transmise.

EP 2 407 830 A1 est compris dans l'état de la technique au sens de l'art. 54(3) CBE. Il y est décrit un échappement à impulsion directe dont une bascule de blocage de la roue d'échappement comprend deux palettes de blocage, une fourchette et un dard monté pivotant sur cette fourchette. Des moyens d'entraînement solidaires du bâti sont prévus pour amplifier le déplacement angulaire du dard.

EP 2 504 737 A1 est compris dans l'état de la technique au sens de l'art. 54(3) CBE. Il y est question d'un échappement comprenant un levier apte à bloquer une roue d'échappement, ainsi qu'une tige interagissant avec un balancier. Des moyens d'articulation entre le levier et la tige comprennent un étrier et une came engagée dans cet étrier.

Un résultat que l'invention vise à obtenir est un mécanisme d'échappement qui permet de concilier des avantages du mécanisme à ancre Robin, tel le fait qu'il ne nécessite pas de lubrification, avec des avantages du mécanisme à ancre suisse, tel le fait qu'il peut être efficacement sécurisé au moyen d'un dard tel que plus avant décrit.

A cet effet, l'invention a pour objet un mécanisme selon la revendication 1.

L'invention sera bien comprise à la lecture de la description ci-après faite à titre d'exemple non limitatif, en regard du dessin ci-annexé qui représente schématiquement et en vue de dessus :
- figure 1, un mécanisme d'échappement à ancre suisse observé dans une phase de fonctionnement et lorsqu'une accélération est appliquée à la pièce d'horlogerie qu'il équipe,
- figure 2, un mécanisme d'échappement à ancre Robin observé dans une phase de fonctionnement et lorsqu'une accélération est appliquée à la pièce d'horlogerie qu'il équipe,
- figures 3 à 6, un mécanisme d'échappement selon l'invention dans quatre phases de fonctionnement.

En se reportant au dessin ci-annexé, on voit un mécanisme régulateur pour pièce d'horlogerie 1.

La pièce d'horlogerie n'est pas représentée et est uniquement symbolisée.

Le mécanisme régulateur est appelé simplement mécanisme 2 et comprend trois principaux organes fonctionnels connus sous les noms de balancier 3, d'ancre 4 et de roue d'échappement 5, le balancier 3 coopérant avec l'ancre 4 qui, elle-même, coopère avec la roue d'échappement 5.

De manière remarquable, le mécanisme 2 comprend une ancre 4 constituée de deux éléments fonctionnels qui sont appelés premier élément 41 et second élément 42, et
- le premier élément 41 porte une partie fonctionnelle qui, appelée première partie fonctionnelle 410, est destinée à coopérer avec le balancier 3 et est montée basculante sur un axe appelé premier axe 411,
- le second élément 42 porte une partie fonctionnelle qui appelée seconde partie fonctionnelle 420, est destinée à coopérer avec la roue d'échappement 5 et est montée basculante sur un axe appelé second axe 421,
- le premier élément 41 et le second élément 42 portent respectivement une troisième partie fonctionnelle 430 et une quatrième partie fonctionnelle 440 qui, ensemble, constituent une liaison articulée 6 capable d'assurer la transmission d'un mouvement de basculement du premier élément 41 au second élément 42 et réciproquement.

Ces particularités techniques permettent d'envisager la construction d'un mécanisme 2 comportant des éléments fonctionnels qui, interposés entre le balancier 3 et la roue d'échappement 5 afin d'assurer la fonction d'une ancre 4, présentent une première partie fonctionnelle 410 et une seconde partie fonctionnelle 420 dont les amplitudes de basculement, bien que liées par la transmission du mouvement de basculement précitée, peuvent avoir des valeurs angulaires différentes.

Cela permet d'envisager d'une manière différente de celle connue, les interactions ancre 4 et balancier 3 et les interactions ancre 4 et roue d'échappement 5.

De manière notable, la liaison articulée 6 est, par rapport au premier axe 411 et second axe 421, positionnée de manière telle qu'un basculement du second élément 42 d'une amplitude de valeur prédéterminée, engendre un basculement du premier élément 41 d'une amplitude de valeur supérieure.

Par exemple, la valeur angulaire de l'amplitude de basculement du premier élément 41 peut être de quatorze degrés, alors même de la valeur angulaire de l'amplitude de basculement du second élément 42 n'est que de trois degrés.

Ces particularités techniques permettent que, lors du basculement du premier élément 41, la première partie fonctionnelle 410 décrive un arc de cercle dont la longueur peut être accrue par rapport aux valeurs connues.

Cet agencement permet de faire fonctionner le premier élément 41 avec les valeurs nécessaires des échappements à ancres suisses et de faire fonctionner le second élément 42 avec les valeurs nécessaires de l'échappement Robin.

Selon une première forme de réalisation, la troisième partie fonctionnelle 430 et la quatrième partie fonctionnelle 440 qui constituent la liaison articulée 6, sont formés par des secteurs dentés qui sont en prise l'un avec l'autre de manière à assurer la transmission de mouvement recherchée.

Cette solution n'a pas été représentée, mais l'homme de l'art est à même de la comprendre et de la mettre en œuvre sans difficulté.

Suivant une seconde forme de réalisation, la troisième partie fonctionnelle 430 et la quatrième partie fonctionnelle 440 qui constituent la liaison articulée 6, sont formées par une goupille 61 cylindrique de révolution, d'axe longitudinal sensiblement parallèle à l'un quelconque des axes appelés premier axe 411 et second axe 421 et une découpe 62 qui coopèrent de manière à assurer la transmission de mouvement recherchée.

C'est cette solution qui a été représentée.

De manière également notable,
- la première partie fonctionnelle 410 du premier élément 41 est montée basculante sur le premier axe 411 entre deux positions angulaires prédéterminées au moyen de butées 8 et appelées première position 4111 et seconde position 4112,
- la seconde partie fonctionnelle 420 du second élément 42 est montée basculante sur le second axe 421 entre deux positions angulaires prédéterminées au moyen de butées et appelées troisième positon 4211 et quatrième position 4212,
- la liaison articulée 6 constituée par la troisième partie fonctionnelle 430 et la quatrième partie fonctionnelle 440 assure la transmission du mouvement de basculement du premier élément 41 au second élément 42 et réciproquement, de manière telle que :
   . lorsque la première partie fonctionnelle 410 est dans sa première position 4111 alors la seconde partie fonctionnelle 420 est dans sa troisième position 4211 et
   . lorsque la première partie fonctionnelle 410 est dans sa seconde position 4112 alors la deuxième partie fonctionnelle 420 est dans sa quatrième position 4212.

De manière encore notable :
- le balancier 3 comprend,
   . un arbre 30 axial et, fixés sur cet arbre 30, deux plateaux dont
   . un premier plateau qui, appelé petit plateau 31 présente une face périphérique 310 cylindrique de révolution dans laquelle est réalisé une encoche 311 destinée à accueillir l'extrémité d'un organe appelé dard 7 et ayant pour fonction d'entraver le basculement inopportun du premier élément 41 entre ses deux positions dites première position 4111 et seconde position 4112, cette fonction étant obtenue par contact du dard 7 avec la face périphérique 310,
   . un second plateau qui, appelé grand plateau 32, porte une pièce appelée palette de levée d'impulsion 321 et ayant pour fonction de recevoir une impulsion de la roue d'échappement 5 et une autre pièce appelée cheville de plateau 322 et ayant pour fonction de commander le basculement du premier élément 41 en vue d'obtenir une fonction connue sous le nom de levée d'ancre,
- la roue d'échappement 5 a une denture 50 dont le profil correspond à celui d'une roue d'échappement 5 pour échappement de type Robin, c'est-à-dire capable d'imprimer à la palette de levée d'impulsion 321 une impulsion d'entretien du mouvement d'oscillation du balancier 3,
- la première partie fonctionnelle 410 portée par le premier élément 41 comprend, d'une part, une portion en forme de fourche 412 constituée par deux organes appelés cornes 413 destinées à coopérer avec la cheville de plateau 322 et, d'autre part, le dard 7 est destiné à coopérer avec la face périphérique 310 du petit plateau 31 ou à s'engager dans l'encoche 311 réservée dans cette face périphérique 310, et ce, avec une pénétration qui est telle qu'en cas de brusque accélération appliquée à la pièce d'horlogerie, la fonction d'interdiction de basculement de la première partie entre ses deux positions dites première position et seconde position est garantie notamment en dépit des jeux de fonctionnement,
- la seconde partie fonctionnelle portée 420 par le second élément 42 porte deux pièces qui sont appelées l'une palette d'entrée 422, l'autre palette de sortie 423, lesquelles sont orientées et portées de manière à autoriser le verrouillage et le déverrouillage de la roue d'échappement 5 avec une amplitude de basculement du second élément 42 qui a une valeur moindre que la valeur de basculement du premier élément 41.

On voit que la première position 4111 et la seconde position 4112 de la première partie fonctionnelle 410 peuvent avoir une situation largement écartée du petit plateau 31.

Par conséquent, le dard 7 peut être amené dans des positions qui sont largement écartées du petit plateau 31 ce qui rend possible que l'extrémité du dard 7 ait une valeur de pénétration dans l'encoche 311 du petit plateau 31 du balancier 3 qui est suffisante pour garantir la fonction de blocage de basculement inopportun qu'on lui assigne.

L'invention permet donc de conjuguer des avantages d'un échappement à ancre de type Robin (pas de nécessité de lubrification) avec des avantages d'un échappement à ancre de type suisse (efficacité du dard 7 dans sa fonction de blocage du basculement inopportun).

## Revendications

1. Mécanisme (2) régulateur pour pièce d'horlogerie (1), ce mécanisme (2) comprenant au moins trois organes fonctionnels connus sous les noms de balancier (3), d'ancre (4) et de roue d'échappement (5), le balancier (3) coopérant avec l'ancre (4) qui, elle-même, coopère avec la roue d'échappement (5),
ce mécanisme étant **caractérisé en ce qu'**il comprend une ancre (4) constituée de deux éléments fonctionnels qui sont appelés premier élément (41) et second élément (42), et
- le premier élément (41) porte une partie fonctionnelle qui, appelée première partie fonctionnelle (410), est destinée à coopérer avec le balancier (3), qui comprend à cet effet un dard (7) prévu pour interdire un basculement inopportun et deux cornes (413) constituant une portion en forme de fourche (412) et qui est montée basculante sur un premier axe (411),
- le second élément (42) porte une partie fonctionnelle qui appelée seconde partie fonctionnelle (420), est destinée à coopérer avec la roue d'échappement (5) et est montée basculante sur un second axe (421),
- le premier élément (41) et le second élément (42) portent respectivement une troisième partie fonctionnelle (430) et une quatrième partie fonctionnelle (440) qui, ensemble, constituent une liaison articulée (6) capable d'assurer la transmission d'un mouvement de basculement du premier élément (41) au second élément (42) et réciproquement, **caractérisé en ce que** la liaison articulée (6) est, par rapport au premier axe (411) et second axe (421), positionnée de manière telle qu'un basculement du second élément (42) d'une amplitude de valeur prédéterminée, engendre un basculement du premier élément (41) d'une amplitude de valeur supérieure.

2. Mécanisme selon la revendication 1, **caractérisé en ce que** la troisième partie fonctionnelle (430) et la quatrième partie fonctionnelle (440) qui constituent la liaison articulée (6), sont formés par des secteurs dentés qui sont en prise l'un avec l'autre de manière à assurer la transmission de mouvement recherchée.

3. Mécanisme selon la revendication 1, **caractérisé en ce que** la troisième partie fonctionnelle (430) et la quatrième partie fonctionnelle (440) qui constituent la liaison articulée (6), sont formées par une goupille (61) cylindrique de révolution, d'axe longitudinal sensiblement parallèle à l'un quelconque des axes appelés premier axe (411) et second axe (421) et une découpe (62) qui coopèrent de manière à assurer la transmission de mouvement recherchée.

4. Mécanisme selon l'une quelconque des revendications 1 à 3, **caractérisé en ce que** :
- la première partie fonctionnelle (410) du premier élément (41) est montée basculante sur le premier axe (411) entre deux positions angulaires prédéterminées au moyen de butées et appelées première position (4111) et seconde position (4112),
- la seconde partie fonctionnelle (420) du second élément (42) est montée basculante sur le second axe (421) entre deux positions angulaires prédéterminées au moyen de butées et appelées troisième positon (4211) et quatrième position (4212),
- la liaison articulée (6) constituée par la troisième partie fonctionnelle (430) et la quatrième partie fonctionnelle (440) assure la transmission du mouvement de basculement du premier élément (41) au second élément (42) et réciproquement, de manière telle que :
. lorsque la première partie fonctionnelle (410) est dans sa première position (4111) alors la seconde partie fonctionnelle (420) est dans sa troisième position (4211) et
. lorsque la première partie fonctionnelle (410) est dans sa seconde position (4112) alors la deuxième partie fonctionnelle (420) est dans sa quatrième position (4212).

5. Mécanisme selon l'une quelconque des revendications 1 à 4, **caractérisé en ce que** :
- le balancier (3) comprend,
. un arbre (30) axial et, fixés sur cet arbre (30), deux plateaux dont
. un premier plateau qui, appelé petit plateau (31) présente une face périphérique (310) cylindrique de révolution dans laquelle est réalisé une encoche (311) destinée à accueillir l'extrémité d'un organe appelé dard (7) et ayant pour fonction d'entraver le basculement inopportun du premier élément (41) entre ses deux positions dites première position (4111) et seconde position (4112), cette fonction étant obtenue par contact du dard (7) avec la face périphérique (310),
. un second plateau qui, appelé grand plateau (32), porte une pièce appelée palette de levée d'impulsion (321) et ayant pour fonction de recevoir une impulsion de la roue d'échappement (5) et une autre pièce appelée cheville de plateau (322) et ayant pour fonction de commander le basculement du premier élément (41) en vue d'obtenir une fonction connue sous le nom de levée d'ancre,
- la roue d'échappement (5) a une denture (50) dont le profil correspond à celui d'une roue d'échappement (5) pour échappement de type Robin, c'est-à-dire capable d'imprimer à la palette de levée d'impulsion (321) une impulsion d'entretien du mouvement d'oscillation du balancier (3),
- la portion en forme de fourche (412) constituée par les deux cornes (413) est destinée à coopérer avec la cheville de plateau (322) et le dard (7) est destiné à coopérer avec la face périphérique (310) du petit plateau (31) ou à s'engager dans l'encoche (311) réservée dans cette face périphérique (310), et ce, avec une pénétration qui est telle qu'en cas de brusque accélération appliquée à la pièce d'horlogerie, la fonction d'interdiction de basculement de la première partie entre ses deux positions dites première position et seconde position est garantie notamment en dépit des jeux de fonctionnement,
- la seconde partie fonctionnelle portée (420) par le second élément (42) porte deux pièces qui sont appelées l'une palette d'entrée (422), l'autre palette de sortie (423), lesquelles sont orientées et portées de manière à autoriser le verrouillage et le déverrouillage de la roue d'échappement (5) avec une amplitude de basculement du second élément (42) qui a une valeur moindre que la valeur de basculement du premier élément (41).

## Patentansprüche

1. Reguliervorrichtung (2) für eine Uhr (1), wobei die Vorrichtung (2) zumindest drei Funktionsorgane umfasst, bekannt unter dem Namen Unruh (3), Anker (4) und Hemmungsrad (5), wobei die Unruh (3) mit dem Anker (4) zusammenwirkt, welche selbst mit dem Hemmungsrad (5) zusammenwirkt,
die Vorrichtung ist **dadurch gekennzeichnet, dass** es einen Anker (4) umfasst, welcher durch zwei Funktionselemente gebildet ist, die als ein erstes Element (41) und zweites Element (42) bezeichnet sind, und
- das erste Element (41) einen Funktionsteil trägt, bezeichnet als ein erster Funktionsteil (410), welcher eingerichtet ist, um mit der Unruh (3) zusammenzuwirken, die für diesen Zweck einen Sicherheitsstift (7), der vorgesehen ist, um ein unbeabsichtigtes Drehen zu verhindern und zwei Hörner (413) umfasst, welche einen Abschnitt in Form einer Gabel (412) bilden und welcher schwenkend auf einer ersten Welle (411) befestigt ist,
- das zweite Element (42) einen Funktionsteil trägt, bezeichnet als ein zweiter Funktionsteil (420), welcher eingerichtet ist, um mit dem Hemmungsrad (5) zusammenzuwirken und schwenkend an einer zweiten Welle (421) befestigt ist,
- das erste Element (41) und das zweite Element (42) tragen einen dritten Funktionsteil (430) bzw. einen vierten Funktionsteil (440), welche zusammen eine Gelenkverbindung (6) bilden, eingerichtet, um die Übertragung einer Schwenkbewegung des ersten Elements (41) auf das zweite Element (42) und umgekehrt sicherzustellen, **dadurch gekennzeichnet, dass** die Gelenkverbindung (6) in Bezug zu der ersten Welle (411) und zweiten Welle (421) positioniert ist, so dass ein Schwenken des zweiten Elements (42) bei einem vorbestimmten Amplitudenwert ein Schwenken des ersten Elements (41) mit einem grösseren Amplitudenwert hervorbringt.

2. Vorrichtung gemäss Anspruch 1, **dadurch gekennzeichnet, dass** der dritte Funktionsteil (430) und der vierte Funktionsteil (440), welche die Gelenkverbindung (6) bilden, durch Zahnabschnitte gebildet sind, welche miteinander in Eingriff stehen, um die gesuchte Bewegungsübertragung sicherzustellen.

3. Vorrichtung gemäss Anspruch 1, **dadurch gekennzeichnet, dass** der dritte Funktionsteil (430) und der vierte Funktionsteil (440), welche die Gelenkverbindung (6) bilden, als ein als ein Drehzylinder geformter Stift (61) ausgebildet sind, mit einer longitudinalen Achse im Wesentlichen parallel zu jeder der Wellen, bezeichnet als erste Welle (411) und zweite Welle (421), und einem Ausschnitt (62), welche zusammenwirken, so dass die gesuchte Bewegungsübertragung sichergestellt ist.

4. Vorrichtung gemäss einem der Ansprüche 1 bis 3, **dadurch gekennzeichnet, dass**:
- der erste Funktionsteil (410) des ersten Elements (41) an der ersten Welle (411) schwenkend zwischen zwei Winkelpositionen befestigt ist, welche mittels Stopps bestimmt und als erste Position (4111) und zweite Position (4112) bezeichnet sind,
- der zweite Funktionsteil (420) des zweiten Elements (42) an der zweiten Welle (421) schwenkend zwischen zwei Winkelpositionen befestigt ist, welche mittels Stopps bestimmt und als dritte Position (4211) und vierte Position (4212) bezeichnet sind,
- die Gelenkverbindung (6), welche von dem dritten Funktionsteil (430) und dem vierten Funktionsteil (440) gebildet ist, stellt die Übertragung der Schwenkbewegung des ersten Elements (41) auf das zweite Element (42) und umgekehrt sicher, so dass:
• wenn der erste Funktionsteil (410) in seiner ersten Position (4111) ist, dann ist der zweite Funktionsteil (420) in seiner dritten Position (4211) und
• wenn der erste Funktionsteil (410) in seiner zweiten Position (4112) ist, dann ist der zweite Funktionsteil (420) in seiner vierten Position (4212).

5. Vorrichtung gemäss einem der Ansprüche 1 bis 4, **dadurch gekennzeichnet, dass**
- die Unruh (3) umfasst
• eine axiale Welle (30) und, befestigt an der Welle (30), zwei Rollen, welche sind
• eine erste Rolle, welche als kleine Rolle (31) bezeichnet ist, die eine als ein Drehzylinder ausgebildete Umfangsfläche (310) aufweist und in welche eine Kerbe (311) gefertigt ist, eingerichtet, um das Ende eines Elements, bezeichnet als Sicherheitsstift (7), aufzunehmen und welche als eine Funktion hat, ein unbeabsichtigtes Drehen des ersten Elements (41) zwischen seinen zwei Positionen, bezeichnet als erste Position (4111) und zweite Position (4112), zu verhindern, wobei diese Funktion erreicht wird durch Kontakt des Sicherheitsstift (7) mit der Umfangsfläche (310),
• eine zweite Rolle, welche als grosse Rolle (32) bezeichnet ist, die ein Stück trägt, das als Hebestein (321) bezeichnet ist und als eine Funktion hat, einen Impuls von dem Hemmungsrad (5) aufzunehmen und ein anderes Stück, welches als Impulsstift (322) bezeichnet ist und als eine Funktion hat, das Schwenken des ersten Elements (41) zu aktivieren, um eine Operation hervorzubringen, bekannt unter der Bezeichnung Hebung der Ankergabel,
- das Hemmungsrad (5) eine Zahnung (50) aufweist, dessen Profil mit dem Hemmungsrad (5) für Hemmung des Robin Typs korrespondiert, welches eingerichtet ist, so dass der Hebestein (321) einen Impuls zur Aufrechterhaltung der Oszillationsbewegung der Unruh (3) übermitteln kann,
- der Abschnitt in der Form einer Gabel (412) eingerichtet ist, gebildet durch die zwei Hörner (413), um mit dem Impulsstift (322) zusammenzuwirken und der Sicherheitsstift (7) eingerichtet ist, um mit der Umfangsfläche (310) der kleinen Rolle (31) zusammenzuwirken oder um selbst in die Kerbe (311), vorgesehen in der Umfangsfläche (310), einzugreifen und mit einem Eindringen, welches derart ist, dass in dem Fall einer abrupten Beschleunigung, welche auf die Uhr wirkt, die Funktion zum Verhindern des Drehens des ersten Teils zwischen seinen zwei Positionen, bezeichnet als erste Position und zweite Position, sichergestellt ist, insbesondere ungeachtet operativen Spiels
- das zweite Funktionsteil (420), getragen durch das zweite Element (42), zwei Stücke trägt, wobei eines als Eingangspallette (422) und das andere als Ausgangspallette (422) bezeichnet sind, welche ausgerichtet und gehalten sind, um das Sperren und Entsperren des Hemmungsrads (5) mit einer Schwenkamplitude des zweiten Elements (42) zu ermöglichen, welche einen Wert kleiner als der Schwenkwert des ersten Elements (41) aufweist.

## Claims

1. Regulating mechanism (2) for a timepiece (1), this mechanism (2) comprising at least three functional organs known by the designations of balance (3), pallet fork (4) and escapement wheel (5), the balance (3) cooperating with the pallet fork (4) which, itself, co-operates with the escapement wheel (5),
this mechanism being **characterized in that** it comprises a pallet fork (4) constituted by two functional elements which are referred to as first element (41) and second element (42), and
- the first element (41) bears a functional part which, referred to as first functional part (410), is intended to co-operate with the balance (3), which comprises for this purpose a dart (7) provided to prevent an accidental tilting and two horns (413) constituting a portion in the form of a fork (412) and which is mounted rocking on a first shaft (411),
- the second element (42) bears a functional part which is referred to as second functional part (420), is intended to co-operate with the escapement wheel (5) and is mounted rocking on a second shaft (421),
- the first element (41) and the second element (42) bear respectively a third functional part (430) and a fourth functional part (440) which, together, constitute an articulated connection (6) capable of ensuring the transmission of a rocking movement of the first element (41) to the second element (42) and vice-versa, **characterized in that** the articulated connection (6) is, with respect to the first shaft (411) and second shaft (421), positioned in such a way that a rocking of the second element (42) at a predetermined amplitude value, brings about a rocking of the first element (41) at a greater amplitude value.

2. Mechanism according to claim 1, **characterized in that** the third functional part (430) and the fourth functional part (440), which constitute the articulated connection (6), are formed by toothed sections which are engaged with one another in such a way as to ensure the sought-after transmission of movement.

3. Mechanism according to claim 1, **characterized in that** the third functional part (430) and the fourth functional part (440), which constitute the articulated connection (6), are formed by a pin (61) shaped as a cylinder of revolution, with a longitudinal axis substantially parallel to any one of the shafts referred to as first shaft (411) and second shaft (421), and a cutout (62) which co-operate in such a way as to ensure the sought-after transmission of movement.

4. Mechanism according to any one of the claims 1 to 3, **characterized in that**:
- the first functional part (410) of the first element (41) is mounted rocking on the first shaft (411) between two angular positions, predetermined by means of stops and referred to as first position (4111) and second position (4112),
- the second functional part (420) of the second element (42) is mounted rocking on the second shaft (421) between two angular positions predetermined by means of stops and referred to as third position (4211) and fourth position (4212),
- the articulated connection (6) constituted by the third functional part (430) and the fourth functional part (440) ensures the transmission of the rocking movement of the first element (41) to the second element (42) and vice-versa, in such a way that:
• when the first functional part (410) is in its first position (4111) then the second functional part (420) is in its third position (4211) and
• when the first functional part (410) is in its second position (4112) then the second functional part (420) is in its fourth position (4212).

5. Mechanism according to any one of the claims 1 to 4, **characterized in that**:
- the balance (3) comprises
• an axial arbor (30) and, fixed on this arbor (30), two rollers which are
• a first roller which, referred to as small roller (31), has a peripheral face (310) shaped as a cylinder of revolution and in which a notch (311) is made intended to receive the end of an element referred to as dart (7) and having as a function to prevent the accidental tilting of the first element (41) between its two positions referred to as first position (4111) and second position (4112), this function being achieved by contact of the dart (7) with the peripheral face (310),
• a second roller which, referred to as large roller (32), bears a piece referred to as impulse pallet (321) and having as a function to receive an impulse from the escapement wheel (5) and another piece referred to as impulse pin (322) and having as a function to activate the rocking of the first element (41) with a view to bringing about an operation known by the name of lift of the pallet fork,
- the escapement wheel (5) has a toothing (50) whose profile corresponds to that of an escapement wheel (5) for escapement of the Robin type, that is to say capable of imparting to the impulse pallet (321) an impulse for maintaining the oscillation movement of the balance (3),
- the portion in the form of a fork (412) constituted by the two horns (413) is intended to co-operate with the impulse pin (322) and the dart (7) is intended to co-operate with the peripheral face (310) of the small roller (31) or to engage itself in the notch (311) reserved in this peripheral face (310), and this, with a penetration which is such that in the case of abrupt acceleration applied to the timepiece, the function of preventing the tilting of the first part between its two positions referred to as first position and second position is ensured in particular despite operational play,
- the second functional part (420) borne by the second element (42) bears two pieces which are referred to, the one, as entry pallet (422), the other as exit pallet (423), which are oriented and borne in such a way as to permit the locking and unlocking of the escapement wheel (5) with an amplitude of rocking of the second element (42) having a value less than the rocking value of the first element (41).
